# EUROPÄISCHE PATENTSCHRIFT

(11) **EP 3 671 979 B1**
(45) Veröffentlichungstag und Bekanntmachung des Hinweises auf die Patenterteilung: **22.03.2023**
(21) Anmeldenummer: 18215236.3
(22) Anmeldetag: 21.12.2018
(51) Int. Cl.: H01R 31/06, H01R 27/00, H01R 39/06, H01R 35/04, H01R 13/447, H01R 24/70, H01R 13/688

(54) **REISEADAPTER SOWIE SET UMFASSEND EINEN REISEADAPTER**
TRAVEL ADAPTER AND SET COMPRISING A TRAVEL ADAPTER
ADAPTATEUR DE VOYAGE AINSI QU'ENSEMBLE COMPRENANT UN ADAPTATEUR DE VOYAGE

(43) Veröffentlichungstag der Anmeldung: 24.06.2020
(73) Patentinhaber: WorldConnect AG, 9444 Diepoldsau (CH)
(72) Erfinder: FREI, Christian, 9463 Oberriet (CH); HINDEREGGER, Erich, 6911 Lochau (AT); JUD, Remo, 9108 Jakobsbad (CH)
(74) Vertreter: Patentbüro Paul Rosenich AG

(56) Entgegenhaltungen:
- CA-A1- 2 961 248
- CN-A- 104 124 588
- DE-A1-102012 106 538
- GB-A- 2 522 805
- TW-B- I 627 801
- TW-B- I 644 488
- US-B1- 8 708 722

## Beschreibung

Die Erfindung betrifft Reiseadapter sowie ein Set umfassend den Reiseadapter.

Elektrische Adapter, insbesondere sogenannte Reiseadapter sind an sich bekannt. Sie bestehen zumindest aus einem Stecker und zumindest aus einer Steckdose. Der Stecker weist eine Kontakteinrichtung auf, die an länderabhängige Normen (kurz: Normen) der Steckdose angepasst oder anpassbar ist. Die Steckdose weist zumindest zwei Kontaktöffnungen auf, die derart geformt und zueinander beabstandet sind, dass eine Kontakteinrichtung eines Netzsteckers z. B. elektrischen Geräts, beispielsweise die Kontakteinrichtung des Netzsteckertyps C (CEE 7/16), mit diesem verbindbar ist.

Die EP 1 257 018 B1 offenbart einen elektrischen Steckadapter zum wahlweisen Anschluss eines Stecksystems als Stecker an unterschiedliche länderspezifische Stecksysteme. Der Steckadapter weist ein Gehäuse auf, an dessen Aussenumfang mehrere unterschiedliche vorstehende Stecksysteme angeordnet sind und weist einen Steckdosentopf als Steckdose auf, der in dem Gehäuse drehbar gelagert ist. Der Steckdosentopf weist elektrische Kontakte auf, die in jeweils den äusseren Stecksystemen zugeordneten Drehstellungen des Steckdosentopfes mit entsprechenden elektrischen Kontakten der jeweiligen Stecksysteme verbindbar sind, wobei eines der Stecksysteme einen im Gehäuse bewegbar gelagerten Schutzkontaktstift aufweist.

Die DE 199 02 642 A1 offenbart einen Mehrfachreisestecker mit einem Gehäuse, an dessen Seitenflanken Stecker gemäss verschiedener Ländernormen vorgesehen sind, und mit einer am Gehäuse bezüglich des Gehäuses drehbar angeordneten Buchse als Steckdose, die mit einem Kontaktpaar elektrisch und mechanisch verbunden ist. Das Kontaktpaar liegt in Abhängigkeit von der relativen Drehstellung zwischen Buchse und Gehäuse an jeweils einem von mehreren Kontaktflächenpaaren federnd an. Die Kontaktflächenpaaren stehen mit den Kontaktstiften jeweils eines Steckers in Verbindung.

Nachteilig an diesen bekannten Lösungen ist, dass diese einen komplexen Aufbau aufweisen und dadurch einen unerfahrenen Benutzer einerseits bei der richtigen Verwendung des Reiseadapters verunsichern und andererseits den Benutzer nicht vor einer falschen Benutzung des Reiseadapters im jeweiligen Land schützen.

Die DE 10 2012 106 538 A1 offenbart einen Reiseadapter umfassend ein Gehäuse, zumindest eine Steckdose einer ersten Norm und zumindest einen Stecker einer zweiten Norm, wobei die Steckdose der ersten Norm zumindest eine erste Kontaktbuchse und eine zweite Kontaktbuchse aufweist und der Stecker der zweiten 5 Norm zumindest einen ersten Kontaktstift und einen zweiten Kontaktstift aufweist, und der erste Kontaktstift und der zweite Kontaktstift bewegbar am Gehäuse angeordnet sind. Dieses Dokument offenbart ebenfalls den Oberbegriff des Anspruch **1.**

Ferner offenbart die TWI627801B ebenfalls den Oberbegriff des Anspruchs 1.

Es ist die Aufgabe der vorliegenden Erfindung, einen oder mehrere Nachteile des Standes der Technik zu beheben. Insbesondere soll ein Reiseadapter geschaffen werden, der in Ländern mit unterschiedlichen Normen verwendbar ist und dessen Handhabung für den Benutzer in den jeweiligen Ländern verbessert wird. Insbesondere soll ein Set umfassend den Reiseadapter geschaffen werden, dass in vielen Ländern einfach einsetzbar ist und dessen Handhabung verbessert wird.

Diese Aufgabe wird durch die im unabhängigen Anspruch 1 definierte Vorrichtung gelöst. Vorteilhafte Weiterbildungen sind in den Figuren, der Beschreibung und insbesondere in den abhängigen Patentansprüchen dargelegt.

Ein Reiseadapter umfasst ein Gehäuse, zumindest eine Steckdose einer ersten Norm und zumindest einen Stecker einer zweiten Norm. Die Steckdose der ersten Norm weist zumindest eine erste Kontaktbuchse und eine zweite Kontaktbuchse auf und der Stecker der zweiten Norm weist zumindest einen ersten Kontaktstift und einen zweiten Kontaktstift auf. Der Stecker ist an dem Gehäuse angeordnet und die Steckdose ist drehbar in dem Gehäuse gelagert. Die Steckdose weist ein Dosengehäuse auf, wobei in dem Dosengehäuse Kontaktelemente angeordnet sind, die jeweils mit der ersten Kontaktbuchse und der zweiten Kontaktbuchse der Steckdose verbunden sind. Die Kontaktelemente sind durch ein Verdrehen der Steckdose relativ zum Gehäuse, in eine dem jeweiligen Stecker entsprechende Betriebsposition, jeweils elektrisch mit dem ersten Kontaktstift oder dem zweiten Kontaktstift des jeweiligen Steckers verbindbar. Der Stecker oder der erste Kontaktstift und der zweite Kontaktstift sind schwenkbar am Gehäuse angeordnet, derart, dass der Stecker oder der erste Kontaktstift und der zweite Kontaktstift aus dem Gehäuse herausschwenkbar sind.

Mit dem Reiseadapter kann der Benutzer mit der Auswahl des gewünschten Landes am Reiseadapter, nur den dort geeigneten Stecker, oder nur den dort geeigneten ersten Kontaktstift und zweiten Kontaktstift, in die Betriebsposition bewegen. Dabei gibt es für den Stecker oder für den ersten Kontaktstift und den zweiten Kontaktstift nur eine einzige Betriebsposition. Somit kann eine zweifelsfreie und korrekte Verwendung des Reiseadapters im gewünschten Land gewährleistet werden. Der Benutzer wird mithilfe dieses Reiseadapters davor geschützt, verschiedene Stecker im jeweiligen Land auszuprobieren zu müssen. Damit wird einerseits die Handhabung verbessert und andererseits eine hohe Sicherheit in der Anwendung gewährleistet.

Die Betriebsposition ist jene herausgeschwenkte Endposition, in welcher der Stecker oder der erste Kontaktstift und der zweite Kontaktstift in eine externe bzw. separate Steckdose gesteckt werden können. Im Gegensatz dazu ist eine Ruheposition jene hineingeschwenkte Endposition, in welcher sich der Stecker oder der erste Kontaktstift und der zweite Kontaktstift zumindest abschnittsweise eingeschwenkt im Gehäuse befinden.

Der Stecker oder der erste Kontaktstift und der zweite Kontaktstift sind derart angeordnet, dass diese aus der Ruheposition am Gehäuse herausschwenkbar sind. Dabei kann der Stecker oder der erste Kontaktstift und der zweite Kontaktstift im Wesentlichen frei am Gehäuse angeordnet sein, sodass deren funktionelle Verwendung im Wesentlichen vergleichbar ist zur Anordnung des Steckers oder des ersten Kontaktstifts und des zweiten Kontaktstifts im Gehäuse. Die Anordnung im Gehäuse verhindert ein Verhaken des Steckers oder des ersten Kontaktstifts und des zweiten Kontaktstifts mit weiteren Gegenständen, beispielsweise mit Gegenständen, wie Gepäck, welches sich unmittelbar in der Umgebung des Reiseadapters befindet

Bevorzugt sind die jeweiligen Kontaktelemente mit den jeweiligen Kontaktbuchsen einteilig ausgebildet. Damit kann verhindert werden, dass sich die Kontaktelemente von den Kontaktbuchsen im Gehäuse voneinander lösen können, wodurch sich die Funktionsbeständigkeit des Reiseadapters verbessern lässt.

Bevorzugterweise sind der erste Kontaktstift und der zweite Kontaktstift miteinander gekoppelt, derart, dass sie gemeinsam aus dem Gehäuse herausschwenkbar sind. Der erste Kontaktstift und der zweite Kontaktstift können damit synchron von deren Ruheposition in deren Betriebsposition bewegt werden. Diese erreichen somit gleichzeitig deren Betriebsposition, sodass diese vom Benutzer einfach in eine externe bzw. separate Steckdose gesteckt werden können.

Vorzugsweise weist die Steckdose eine Kontaktzunge zur Herstellung einer Schutzleiterverbindung auf und der Stecker einen dritten Kontaktstift als Schutzleiterpin auf, wobei in dem Dosengehäuse ein drittes Kontaktelement angeordnet ist, das mit der Kontaktzunge verbunden ist und wobei der erste Kontaktstift und der zweite Kontaktstift und der dritte Kontaktstift miteinander gekoppelt sind, derart, dass sie gemeinsam aus dem Gehäuse herausschwenkbar sind. Damit ist der Reiseadapter auch in jenen Ländern einsetzbar, in denen ein Schutzleitersystem gefordert wird. Die Kontaktzunge ist mithilfe des dritten Kontaktelements mit dem dritten Kontaktstift verbindbar. Dabei ist das dritte Kontaktelement am Dosengehäuse angeordnet und somit drehbar in dem Gehäuse des Reiseadapters gelagert. Die Koppelung der Kontaktstifte ermöglicht eine synchrone Bewegung aller drei Kontaktstifte, sodass diese einfach in deren jeweilige Betriebsposition bewegt werden können.

Bevorzugt ist der dritte Kontaktstift linear bewegbar. Dabei kann der dritte Kontaktstift als Schutzleiterpin ausgebildet sein, welcher sich zwischen dem ersten Kontaktstift und dem zweiten Kontaktstift befinden kann. Der Schutzleiterpin kann dabei normal zur Verbindungsgerade, welche sich zwischen dem ersten Kontaktstift und dem zweiten Kontaktstift erstreckt, bewegbar sein. Beispielsweise weist ein Stecker mit einem linear bewegbaren Schutzleiterpin ein Langloch auf, in welchem sich der Schutzleiterpin linear bewegen kann. Eine lineare Bewegung ist in diesem Zusammenhang eine Bewegung entlang der Längsausstreckung des Langloches. Damit lassen sich mit einem und demselben Stecker die Schweizer Steckernorm, die italienische Steckernorm sowie die brasilianische Steckernorm abdecken.

Alternativ oder ergänzend zur Kontaktzunge weist die Steckdose eine dritte Kontaktbuchse zur Herstellung einer Schutzleiterverbindung auf. Wie zuvor beschrieben, kann auch die dritte Kontaktbuchse mithilfe des dritten Kontaktelements mit dem dritten Kontaktstift verbunden werden. Zusätzlich zu den zuvor genannten Vorteilen weist ein Reiseadapter mit drei Kontaktbuchsen einen einfachen Aufbau auf, der einen externen bzw. separaten Stecker nach dem Einstecken in die Steckdose stabil hält.

Bevorzugt sind der erste Kontaktstift und der zweite Kontaktstift in eine erste Schwenkrichtung herausschwenkbar und der dritte Kontaktstift in eine der ersten Schwenkrichtung gegenläufige zweiten Schwenkrichtung herausschwenkbar. Damit lassen sich die Kontaktstifte platzsparend in der Ruheposition im Gehäuse des Reiseadapters anordnen. Der dritte Kontaktstift ist als der Schutzleiterpin ausgebildet, sodass dieser gegenläufig zu den ersten und zu dem zweiten Kontaktstift schwenkbar ist.

Ergänzend zum zuvor Beschriebenen kann der dritte Kontaktstift sowohl linear bewegbar wie auch schwenkbar bewegbar sein. Damit ist der als Schutzleiterpin ausgebildete dritte Kontaktstift besonders flexibel einsetzbar.

Bevorzugterweise ist zur Koppelung ein Getriebe vorgesehen. Ein Getriebe für die gemeinsam herausschwenkbaren Kontaktstifte bewirkt ein synchrones Bewegen dieser Kontaktstifte beim Herausschwenken in deren Betriebsposition.

Insbesondere ist zur Koppelung der Kontaktstifte ein Zahnradgetriebe vorgesehen. Ein Zahnradgetriebe weist Verzahnungen auf, welche eine effiziente Kopplung der gemeinsam herausschwenkbaren Kontaktstifte ermöglicht, wobei das Zahnradgetriebe einen kompakten Aufbau aufweist. Die Kontaktstifte können mithilfe der Verzahnungen präzise von deren Ruhepositionen in deren Betriebspositionen und wieder zurückbewegt werden.

Alternativ oder ergänzend ist ein Koppelstangengetriebe als Koppelung der Kontaktstifte vorgesehen. Ein Koppelstangengetriebe ermöglicht eine besonders zuverlässige Kopplung der gemeinsam zu bewegenden Kontaktstifte. Damit werden die Kontaktstifte mechanisch kaum beansprucht, wodurch die Lebensdauer des Reiseadapters verlängert werden kann.

Insbesondere ist an dem Getriebe eine Getriebekerbe zum Aufnehmen von zumindest einem der Kontaktstifte vorgesehen. Damit ist ein verbesserter kompakter Aufbau des Reiseadapters möglich, da die Kontaktstifte in deren Ruheposition platzsparend im Gehäuse angeordnet sind. Beispielsweise ist der dritte Kontaktstift in seiner eingeschwenkten Ruheposition in der Getriebekerbe angeordnet.

Vorzugsweise weist der Reiseadapter einen Entriegelungsmechanismus auf, der ein Herausschwenken des jeweiligen Steckers oder des ersten Kontaktstiftes und des zweiten Kontaktstiftes ermöglicht, wenn sich die Steckdose in der jeweiligen Betriebsposition befindet. Gleichzeitig kann der Entriegelungsmechanismus das Herausschwenken der übrigen Stecker oder ersten Kontaktstifte und zweiten Kontaktstifte verhindern, sodass diese zwingend in deren Ruheposition verbleiben. Damit kann der Benutzer nach der Auswahl der gewünschten Norm nur mehr den dafür passenden Stecker oder ersten Kontaktstift und zweiten Kontaktstift verwenden.

Bevorzugterweise ist der Entriegelungsmechanismus zumindest zweiteilig ausgebildet und weist eine Entriegelungskulisse und ein Eingriffselement auf. Die Entriegelungskulisse und das Eingriffselement wirken dabei derart zusammen, dass ein zuverlässiges Entriegeln möglich ist und ein Verklemmen der Stecker und/oder der Kontaktstifte verhindert werden kann. Vorteilhaft ist der Entriegelungsmechanismus zweiteilig ausgebildet, sodass dieser einen einfachen konstruktiven Aufbau aufweist.

Bevorzugt ist die Entriegelungskulisse am Dosengehäuse und das Eingriffselement ist am Stecker angeordnet. Die Anordnung der Entriegelungskulisse an dem Dosengehäuse ermöglicht eine stabile Betätigung des Entriegelungsmechanismus beim Drehen der Steckdose. Das Eingriffselement kann an dem Stecker oder an dem ersten Kontaktstift und/oder zweiten Kontaktstift, aber auch an der Kopplung bzw. am Getriebe, angeordnet sein, sodass das Eingriffselement nahe an dem Dosengehäuse angeordnet werden kann und somit ein zuverlässiges und stabiles Zusammenwirken der Entriegelungskulisse und des Eingriffselements möglich ist.

Vorzugsweise weist der Reiseadapter eine Aufnahme für eine Überstromsicherung auf. Reiseadapter werden in unterschiedlichen Ländern mit unterschiedlichen Energienetzen eingesetzt. Eine Überstromsicherung ist dabei für das sichere Verwenden des Reiseadapters von Vorteil und kann hinsichtlich länderspezifischen Zertifizierungsbestimmungen notwendig sein. Sofern am Reiseadapter ein beschädigtes Gerät angeschlossen wird, verhindert die Überstromsicherung eine Beschädigung des Reiseadapters, da dabei die Überstromsicherung auslöst. Die Aufnahme gewährleistet ein einfaches Austauschen der Überstromsicherung.

Insbesondere ist die Aufnahme am Dosengehäuse angeordnet. Damit kann die Aufnahme und somit die darin angeordnete Überstromsicherung nahe an den Kontaktbuchsen angeordnet werden.

Bevorzugt ist die Aufnahme der Steckdose gegenüberliegend angeordnet. Damit kann die Baugrösse des Reiseadapters klein gehalten werden.

Insbesondere ist die Überstromsicherung eine Schmelzsicherung. Schmelzsicherungen können für unterschiedliche Überstromsicherungsklassen hergestellt werden und weisen eine kompakte Bauform sowie ein geringes Eigengewicht auf.

Vorteilhaft ist die Aufnahme in der aus dem Dosengehäuse herausgeführten Position nicht von dem Dosengehäuse separierbar. Damit kann die Aufnahme nicht verloren gehen. Gleichzeitig kann somit sichergestellt werden, dass die Kontaktbuchsen oder die Kontaktelemente im Dosengehäuse nicht berührt werden können.

Bevorzugterweise weist der Reiseadapter zum Verriegeln der Aufnahme eine Verriegelungsvorrichtung auf. Die Verriegelungsvorrichtung verhindert den Zugang zu der Überstromsicherung, wenn sich einer der Stecker oder Kontaktstifte in deren Betriebsposition befinden. Damit wird eine sichere Verwendung des Reiseadapters weiter verbessert.

Bevorzugt ist die Verriegelungsvorrichtung zumindest zweiteilig ausgebildet und weist einen Verriegelungsnocken sowie eine Verriegelungsnut auf. Die Verriegelungsnocken und die Verriegelungsnut greifen fest ineinander und verhindern ein Öffnen der Aufnahme.

Bevorzugt ist die Verriegelungsnut am Gehäuse angeordnet und der Verriegelungsnocken an der Aufnahme angeordnet. Dies ermöglicht ein stabiles Zusammenwirken dieser Elemente der Verriegelungsvorrichtung am Reiseadapter.

Insbesondere sind die Verriegelungsnut und der Verriegelungsnocken in einer Position des Dosengehäuses in Wirkverbindung bringbar, sodass die Aufnahme dem Dosengehäuse lösbar ist. Diese Position ist zu jeder Betriebsposition der Stecker oder Kontaktstifte unterschiedlich. Damit kann gewährleistet werden, dass die Überstromsicherung nur dann entnommen werden kann, wenn sich alle Stecker oder Kontaktstifte in deren Ruheposition befinden und somit der Reiseadapter nicht im elektrischen Kontakt mit einem externen Energienetz befindet.

Vorzugsweise weist der Reiseadapter eine Schnittstelle auf, die es ermöglicht, ein Zusatzmodul am Reiseadapter anzuordnen und dieses Zusatzmodul elektrisch mit der Steckdose zu verbinden. Damit ist zusätzlich ein elektrisches Gerät mit dem Reiseadapter verbindbar, sodass die Einsatzbandbreite des hier vorliegend beschriebenen Reiseadapters weiter verbessert wird.

Vorteilhaft weist die Schnittstelle einen elektrischen Kontakt auf, der mit einem elektrischen Kontakt an dem Zusatzmodul zusammenwirkt, sodass das Zusatzmodul mit elektrischer Energie versorgt werden kann.

Insbesondere (nicht abschliessend) ist das Zusatzmodul aus der Gruppe eines USB-Ladegerät-Moduls, mobiles Akkumulator-Modul, Bluetooth^{®}-Moduls, WiFi-Moduls, Drahtloses Ladegerät-Modul, IoT (Internet of Things)-Modul, Nachtlicht-Modul, Aufnahmefach-Modul für ein Kabel, Smartphone-Halterungs-Modul, Smart-Meter-Modul (insbesondere mit einer Spannung-, Strom- und Leistungsanzeige), Key-Finder-Modul, Rauchmelder-Modul, Mückenschreck-Modul oder Raum-Duft-Modul. Beispielsweise kann an das USB-Ladegerät-Modul ein elektrisches Gerät, wie ein Smartphone, Tablet oder ein Musikwiedergabegerät angeschlossen werden, sodass der darin angeordnete Akkumulator geladen werden kann.

Bevorzugterweise weist der Reiseadapter zumindest eine Griffmulde zum Verdrehen der Steckdose auf. Die zumindest eine Griffmulde erleichtert dem Benutzer des Reiseadapters das Hantieren des Reiseadapters. Dabei kann der Benutzer den Reiseadapter mit einer Hand festhalten und die Steckdose des Reiseadapters mit der anderen Hand in die gewünschte Position verdrehen.

Bevorzugt ist diese Griffmulde am Dosengehäuse angeordnet. Damit wird die Haptik für den Benutzer des Reiseadapters verbessert und somit das Verdrehen der Steckdose vereinfacht.

Insbesondere ist diese Griffmulde an der Schnittstelle angeordnet. Somit sind die Griffmulde und die Schnittstelle am gleichen Bauteil des Gehäuses angeordnet, wodurch die Griffmulde und der Schnittstelle in einem Arbeitsschritt hergestellt werden können. Gegebenenfalls kann die Steckdose mithilfe eines an der Schnittstelle angeordneten Zusatzmoduls verdreht werden.

Bevorzugt weist der Reiseadapter zwei Griffmulden zum Verdrehen der Steckdose auf. Dabei kann der Benutzer beispielsweise mit je einem Finger in eine der Griffmulden eingreifen und die Steckdose verdrehen. Die zwei Griffmulde ermöglichen einen sicheren Halt beim Verdrehen der Steckdose. Die zwei Griffmulden sind vorteilhaft an einander gegenüberliegenden Positionen angeordnet, womit eine einfache Handhabung ermöglicht ist.

Bevorzugterweise ist die Steckdose im Dosengehäuse mit Steckern der brasilianischen, italienischen und Schweizer Norm kompatibel. Dabei kann die Steckdose im Dosengehäuse auch mit Steckern Typ J, Typ L oder Typ N kompatibel sein, wodurch die Flexibilität des Reiseadapters erhöht wird.

Vorzugsweise ist am Reiseadapter zum Herausschwenken des Steckers zumindest eine Betätigungsmulde vorgesehen. Nachdem der Benutzer des Reiseadapters jenen Stecker der gewünschten Norm ausgewählt hat und die Steckdose in die dafür vorgesehene Position gedreht hat, kann der Benutzer in die Betätigungsmulde eingreifen und den ausgewählten Stecker einfach und weitgehend widerstandslos aus dem Gehäuse herausschwenken.

Alternativ oder ergänzend ist am Reiseadapter zum Herausschwenken der ersten Kontaktstifte und der zweiten Kontaktstifte zumindest eine Betätigungsmulde vorgesehen. Wie zuvor beschrieben, kann der Benutzer die Betätigungsmulde verwenden, um den ersten Kontaktstift und den zweiten Kontaktstift einfach aus dem Gehäuse herauszuschwenken, wodurch die Handhabung für den Benutzer verbessert wird. Weiters kann mithilfe der Betätigungsmulde sichergestellt werden, dass alle Kontaktstifte aus dem Gehäuse herausgeschwenkt werden können.

Bevorzugterweise ist am Stecker ein Einrastnocken zum Zusammenwirken mit dem Gehäuse angeordnet, derart, dass der Stecker in einer Ruheposition im Gehäuse und in einer herausgeschwenkten Betriebsposition arretierbar ist. Damit wird der Stecker daran gehindert, entweder die Ruheposition oder die herausgeschwenkte Betriebsposition ungewollt zu verlassen, wodurch die Betriebssicherheit des Reiseadapters verbessert wird.

Alternativ oder ergänzend ist an den ersten Kontaktstiften und den zweiten Kontaktstiften ein Einrastnocken zum Zusammenwirken mit dem Gehäuse angeordnet, derart, dass der erste Kontaktstift und der zweite Kontaktstift in einer Ruheposition im Gehäuse und in einer herausgeschwenkten Betriebsposition arretierbar sind. Damit werden die Kontaktstifte daran gehindert, entweder die Ruheposition oder die herausgeschwenkte Betriebsposition ungewollt zu verlassen, wodurch die Betriebssicherheit des Reiseadapters verbessert wird.

Vorzugsweise ist am Gehäuse zumindest ein Verbreiterungselement angeordnet. Das zumindest eine Verbreitungselement ermöglicht ein stabiles Anliegen des Dosengehäuses an einer externen Steckdose, wenn der Reiseadapter mit einem Stecker oder einem ersten Kontaktstift und einem zweiten Kontaktstift in der externen Steckdose angeordnet ist.

Vorzugsweise weist das Gehäuse des Steckers gemäss der britischen Norm ein zumindest ein Verbreiterungselement auf. Das Verbreiterungselement ermöglicht eine platzsparende Anordnung der verhältnismässig breiten Kontaktstifte aus der britischen Norm im Gehäuse des Reiseadapters.

Darüber hinaus kann eine Norm für Reiseadapter, beispielsweise die britische Norm, eine minimale Grundfläche für jene Gehäuseseite des Reiseadapters vorgeben, an denen der Stecker oder die Kontaktstifte angeordnet sind. Weiters kann diese Norm oder eine weitere Norm verlangen, dass die herausgeschwenkten Kontaktstifte einen vorgegebenen Abstand zu zumindest einem Randbereich der Gehäuseseite aufweisen. Um die für diese Norm vorgegebene Grundfläche bzw. den dafür vorgegebenen Abstand zu zumindest einem Randbereich zu erfüllen, weist der hier vorliegend beschriebene Reiseadapter vorteilhaft zumindest ein Verbreiterungselement auf.

Insbesondere ist das zumindest eine Verbreiterungselement mittels einer Kulissenführung durch das Herausschwenken des Steckers in eine Aktivierungsposition bewegbar. Die Kulissenführung ermöglicht ein stabiles Bewegen des zumindest einen Verbreiterungselements in dessen Aktivierungsposition, wodurch ein mehrmaliges Bewegen des zumindest einen Verbreitungselements verschleissfrei ausgeführt werden kann.

Alternativ oder ergänzend ist das zumindest eine Verbreiterungselement mittels einer Kulissenführung durch das Herausschwenken des ersten Kontaktstiftes und des zweiten Kontaktstiftes in eine Aktivierungsposition bewegbar. Damit wird ein zusätzlicher Antriebsmechanismus für die Bewegung der Verbreitungselemente gespart, womit der Reiseadapter leicht und kompakt gebaut werden kann.

In der Aktivierungsposition sind die Verbreiterungselemente soweit aus dem Gehäuse herausbewegt, dass die daraus resultierende Grundfläche an der Gehäuseseite den Anforderungen der relevanten Norm entspricht.

In der Inaktivposition hingegen sind die Verbreiterungselemente im Gehäuse angeordnet, damit der Reiseadapter möglichst kompakt bleibt. Damit kann die für den Benutzer des Reiseadapters vorteilhaften Eigenschaften, wie leichte, kleine und kompakte Bauform ausreichend erfüllt werden.

Insbesondere ist am Gehäuse zumindest ein weiteres Verbreiterungselement angeordnet, das mittels einer Kulissenführung durch das Herausschwenken des ersten Kontaktstiftes und des zweiten Kontaktstiftes in eine Aktivierungsposition bewegbar ist. Das zumindest eine weitere Verbreitungselement ermöglicht ein noch stabileres Anliegen des Dosengehäuses an einer externen Steckdose.

Ein erfindungsgemässer Reiseadapter umfasst ein Gehäuse, zumindest eine Steckdose einer ersten Norm und zumindest einen Stecker einer zweiten Norm, wobei die Steckdose der ersten Norm zumindest eine erste Kontaktbuchse und eine zweite Kontaktbuchse aufweist und der Stecker der zweiten Norm zumindest einen ersten Kontaktstift und einen zweiten Kontaktstift aufweist. Der erste Kontaktstift ist mit der ersten Kontaktbuchse elektrisch verbunden und der zweite Kontaktstift ist mit der zweiten Kontaktbuchse elektrisch verbunden. Der erste Kontaktstift und der zweite Kontaktstift sind bewegbar am Gehäuse angeordnet. Am Gehäuse ist zumindest ein Verbreiterungselement angeordnet, wobei dieses mittels einer seitlichen Kulissenführung in einer Aktivierungsposition bewegbar ist.

Das zumindest eine aktivierte Verbreitungselement ermöglicht eine normkonforme Grundfläche und ein stabiles Anliegen des Gehäuses des Reiseadapters an einer externen Steckdose (Netzsteckdose), wenn der erste Kontaktstift und der zweite Kontaktstift in den Kontaktbuchsen einer externen Steckdose angeordnet sind. Darüber hinaus ermöglicht das zumindest eine Verbreiterungselement einen kompakten Aufbau des Reiseadapters, wodurch die Grösse des Reiseadapters weiter verkleinert werden kann. Die Aktivierungsposition des zumindest einen Verbreitungselements kann dann erreicht sein, wenn sich der erste Kontaktstift und der zweite Kontaktstift in deren Betriebsposition befinden. Im Gegensatz können sich die Verbreiterungselemente in einer Inaktivposition befinden, wenn sich der erste Kontaktstift und der zweite Kontaktstift in deren Ruheposition befinden. In der Inaktivposition sind die Verbreiterungselemente abschnittsweise im Gehäuse angeordnet und bilden mit den Gehäuseseiten eine platzsparende, kompakte Einheit. Damit kann die für den Benutzer des Reiseadapters vorteilhaften Eigenschaften, wie leichte, kleine und kompakte Bauform ausreichend erfüllt werden.

Die Betriebsposition des ersten Kontaktstifts und des zweiten Kontaktstifts ist jene herausbewegte Endposition, in welcher der erste Kontaktstift und der zweite Kontaktstift in eine externe bzw. separate Steckdose gesteckt werden können. Im Gegensatz dazu ist eine Ruheposition jene hineinbewegte Endposition, in welcher sich der erste Kontaktstift und der zweite Kontaktstift zumindest abschnittsweise im Gehäuse befinden.

Bevorzugt ist das zumindest eine Verbreiterungselement derart am Gehäuse angeordnet, dass dies durch das Herausbewegen des ersten Kontaktstiftes und des zweiten Kontaktstiftes in eine Aktivierungsposition bewegbar ist.

Alternativ dazu kann der Reiseadapter eine Auslösevorrichtung zum Aktivieren des zumindest einen Verbreiterungselements aufweisen. Dabei kann der Benutzer die Auslösevorrichtung, beispielsweise über einen Auslöseknopf, aktivieren, die das zumindest eine Verbreiterungselement freigibt, sodass dieses von dessen Inaktivposition in dessen Aktivierungsposition bewegt wird. Dabei kann die Auslösevorrichtung ein Getriebe aufweisen, welches im Gehäuse des Reiseadapters angeordnet sein kann und welches den Auslöseknopf mit den Kontaktstiften verbindet, sodass mithilfe des Getriebes die Kontaktstifte aus dem Gehäuse herausbewegt werden können. Der Auslöseknopf kann am Gehäuse des Reiseadapters angeordnet sein, sodass dieser dem Benutzer einfach zugänglich ist.

Bevorzugt weist der Stecker ein weiteres Verbreiterungselement auf, wobei dieses durch das Herausbewegen des ersten Kontaktstifts und des zweiten Kontaktstifts in eine Aktivierungsposition bewegbar ist.

In der Aktivierungsposition sind die Verbreiterungselemente soweit aus dem Gehäuse herausbewegt, dass die daraus resultierende Grundfläche an der Gehäuseseite den Anforderungen der relevanten Norm entspricht. In der Inaktivposition hingegen sind die Verbreiterungselemente im Gehäuse angeordnet, damit der Reiseadapter möglichst kompakt bleibt.

Insbesondere ist der Stecker gemäss der britischen Norm ausgebildet, wobei der erste Kontaktstift und der zweite Kontaktstift breiter ausgebildet sind und gemäss Norm vergleichsweise breit zueinander positioniert sind, als bei anderen Normen. Diese breiten Kontaktstifte und deren Abstand zueinander benötigen vergleichsweise mehr Platz in dem Gehäuse eines Reiseadapters. Bei Reiseadapter mit einem Stecker gemäss der britischen Norm sind die hier beschriebenen Verbreiterungselemente besonders geeignet, um den Reiseadapter besonders kompakt herzustellen.

Insbesondere sind das zumindest eine und das weitere Verbreiterungselement mittels jeweils einer Kulissenführung bewegbar. Die Kulissenführungen ermöglichen ein stabiles Bewegen dieser Verbreiterungselemente in dessen Aktivierungsposition, wodurch ein mehrmaliges Bewegen dieser Verbreitungselemente verschleissfrei ausgeführt werden kann. Damit wird ein zusätzlicher Antriebsmechanismus für die Bewegung der Verbreitungselemente gespart, womit der Reiseadapter leicht und kompakt gebaut werden kann.

Bevorzugt sind der erste Kontaktstift und der zweite Kontaktstift miteinander gekoppelt, derart, dass sie gemeinsam aus dem Gehäuse herausbewegbar sind. Der erste Kontaktstift und der zweite Kontaktstift können damit synchron von deren Ruheposition in deren Betriebsposition bewegt werden. Diese erreichen somit gleichzeitig deren Betriebsposition, sodass diese vom Benutzer einfach in eine externe bzw. separate Steckdose gesteckt werden können.

Vorteilhaft sind zumindest der erste Kontaktstift und der zweite Kontaktstift linear aus dem Gehäuse herausbewegbar. Die beiden Kontaktstifte können dabei mithilfe von Kontaktstiftführungen aus dem Gehäuse herausbewegt werden.

Vorteilhaft sind zumindest der erste Kontaktstift und der zweite Kontaktstift aus dem Gehäuse herausschwenkbar. Damit lassen sich diese Kontaktstifte besonders einfach aus dem Gehäuse herausbewegen und auch wieder hineinbewegen.

Bevorzugt sind der erste Kontaktstift und der zweite Kontaktstift miteinander gekoppelt, derart, dass sie gemeinsam aus dem Gehäuse herausbewegbar sind. Der erste Kontaktstift und der zweite Kontaktstift können damit synchron von deren Ruheposition in deren Betriebsposition bewegt werden. Diese erreichen somit gleichzeitig deren Betriebsposition, sodass diese vom Benutzer einfach in eine externe bzw. separate Steckdose gesteckt werden können.

Bevorzugt weist die Steckdose eine dritte Kontaktbuchse auf, die mit einem dritten Kontaktstift verbunden ist, der aus dem Gehäuse herausbewegbar ist und der ein Schutzleiterpin ist. Damit ist der Reiseadapter auch in jenen Ländern einsetzbar, in denen ein Schutzleitersystem gefordert wird.

Insbesondere sind der erste Kontaktstift und der zweite Kontaktstift und der dritte Kontaktstift miteinander gekoppelt, derart, dass sie gemeinsam aus dem Gehäuse herausbewegbar sind. Die Koppelung der Kontaktstifte ermöglicht eine synchrone Bewegung aller drei Kontaktstifte, sodass diese einfach in deren jeweilige Betriebsposition bewegt werden können.

Bevorzugt sind der erste Kontaktstift und der zweite Kontaktstift in eine erste Schwenkrichtung herausschwenkbar und der dritte Kontaktstift in eine der ersten Schwenkrichtung gegenläufige zweiten Schwenkrichtung herausschwenkbar. Damit lassen sich die Kontaktstifte platzsparend in der Ruheposition im Gehäuse des Reiseadapters anordnen. Der dritte Kontaktstift ist als der Schutzleiterpin ausgebildet, sodass dieser gegenläufig zu dem ersten und zu dem zweiten Kontaktstift schwenkbar ist.

Bevorzugt weist die dritte Kontaktbuchse ein Langloch auf. Damit lässt sich mit einer und derselben Steckdose die Schweizer Steckernorm, die Italienische Steckernorm sowie die Brasilianische Steckernorm erfüllen.

Bevorzugt weist der Reiseadapter eine Schnittstelle auf, die es ermöglicht, ein wie hier vorliegend beschriebenes Zusatzmodul am Reiseadapter anzuordnen und das an der Schnittstelle angeordnete Zusatzmodul elektrisch mit der Steckdose zu verbinden. Damit ist zusätzlich ein elektrisches Gerät mit dem Reiseadapter verbindbar, sodass die Einsatzbandbreite des hier vorliegend beschriebenen Reiseadapters weiter verbessert wird.

Vorteilhaft weist die Schnittstelle einen elektrischen Kontakt auf, der mit einem elektrischen Kontakt an dem Zusatzmodul zusammenwirkt, sodass das Zusatzmodul mit elektrischer Energie versorgt werden kann.

Ein erfindungsgemässes Set umfassend einen der wie hier vorliegend beschriebenen Reiseadapter sowie einen Steckadapter. Der Steckadapter weist ein Steckadaptergehäuse auf, an welchem ein Stecker zum Zusammenwirken mit der Steckdose des Reiseadapters angeordnet ist sowie eine oder mehrere Steckdosen unterschiedlicher Norm. Der Steckadapter kann dabei ein im Wesentlichen scheibenförmiges Steckadaptergehäuse aufweisen, sodass das Set im zusammengefügten Zustand kompakt aufgebaut sein kann. Der Stecker des Steckadapters weist dabei eine erste Norm auf, sodass dieser vorteilhaft in die Steckdose des Reiseadapters gesteckt werden kann. Damit wird der Stecker des Steckadapters mit den Kontaktbuchsen der Steckdose elektrisch verbunden und somit ein mit der Steckdose des Steckadapters verbundenes elektrisches Gerät einer ersten Norm mit einer externen Steckdose einer zweiten Norm elektrisch verbindbar.

Vorteilhaft umfasst die Steckdose des Steckadapters mehrere Normen, sodass Geräte mit Steckern unterschiedlichster Normen an diese Steckdose angeschlossen werden können. Damit wird die Flexibilität des Reiseadapters bzw. des Sets weiter verbessert.

Vorzugsweise umfasst das Set einen der wie hier vorliegend beschriebenen Reiseadapter sowie ein Zusatzmodul zum Zusammenwirken mit der Schnittstelle des Reiseadapters. Damit kann die Flexibilität des Sets, wie zuvor bereits beschrieben, weiter verbessert werden.

Weitere Vorteile, Merkmale und Einzelheiten der Erfindung ergeben sich aus der nachfolgenden Beschreibung, in der unter Bezugnahme auf die Figuren Ausführungsbeispiele der Erfindung beschrieben sind. Aufzählungen wie erste, zweite, dritte oder weitere dienen lediglich zur Identifikation der Bauteile.

Die Bezugszeichenliste ist wie auch der technische Inhalt der Patentansprüche und Figuren Bestandteil der Offenbarung. Die Figuren werden zusammenhängend und übergreifend beschrieben. Gleiche Bezugszeichen bedeuten gleiche Bauteile, Bezugszeichen mit unterschiedlichen Indizes geben funktionsgleiche oder ähnliche Bauteile an.

Es zeigen dabei:
- Fig. 1: einen Reiseadapter in einer ersten perspektivischen Ansicht,
- Fig. 2: den Reiseadapter gemäss Fig.1 in einer Aufsicht,
- Fig. 3: den Reiseadapter gemäss Fig.1 in einer weiteren perspektivischen Ansicht,
- Fig. 4: eine detaillierte Ansicht des Reiseadapters gemäss Fig. 3,
- Fig. 5: die Steckdose des Reiseadapter gemäss Fig.1 ohne Gehäuse einer perspektivischen Ansicht,
- Fig. 6: die Steckdose gemäss Fig.5 in einer Seitenansicht,
- Fig. 7: die Steckdose gemäss Fig.5 in einer ersten Aufsicht,
- Fig. 8: die Steckdose gemäss Fig.5 in einer ersten Schnittansicht,
- Fig. 9: einen Stecker einer ersten Norm des Reiseadapters gemäss dem Ausschnitt Ader Fig. 8 in einer perspektivischen Ansicht,
- Fig. 10: einen Stecker einer zweiten Norm des Reiseadapters gemäss Fig.1 in einer Ansicht,
- Fig. 11: einen dritten Stecker des Reiseadapters in einer perspektivischen Ansicht,
- Fig. 12: die Steckdose gemäss Fig.5 in einer weiteren Schnittansicht,
- Fig. 13: einen Stecker einer weiteren Norm gemäss dem Ausschnitt B der Fig. 12, in einer Aufsicht
- Fig. 14: einen erfindungsgemässen Reiseadapter in einer ersten perspektivischen Ansicht,
- Fig. 15: den Reiseadapter gemäss Fig. 12 in einer ersten Aufsicht,
- Fig. 16: den Reiseadapter gemäss Fig. 12 in einer weiteren perspektivischen Ansicht,
- Fig. 17: den Reiseadapter gemäss Fig. 12 in einer weiteren Aufsicht,
- Fig. 18: den Reiseadapter gemäss Fig. 12 in einer weiteren perspektivischen Ansicht,
- Fig. 19: den Reiseadapter gemäss Fig. 12 in einer weiteren perspektivischen Ansicht, und
- Fig. 20: ein erfindungsgemässes Set in einer perspektivischen Ansicht (Explosionsdarstellung).

Fig. 1 bis 4 zeigen einen Reiseadapter 100 in unterschiedlichen Ansichten. Der Reiseadapter 100 umfasst ein Gehäuse 101 in dem eine Steckdose 10 angeordnet ist und in dem mehrere Stecker 20, 20', 20", 20‴ unterschiedlicher Normen angeordnet sind. Die Steckdose 10 ist ausgebildet, externe Stecker unterschiedlicher Normen aufzunehmen. Die Steckdose 10 weist ein Dosengehäuse 15 auf, in dem eine erste Kontaktbuchse 11, eine zweite Kontaktbuchse 12 und eine dritte Kontaktbuchse 13 angeordnet sind. Die Kontaktbuchsen 11, 12, 13 sind ausgebildet, Kontaktstifte von externen Steckern (Netzsteckern) unterschiedlicher Normen aufzunehmen und mit diesen zusammenzuwirken. In dem Dosengehäuse 15 sind weiters Kontaktzungen 14, 14' angeordnet, welche ebenfalls mit Kontakten eines externen Steckers zusammenwirken können und mit der Kontaktbuchse 13 elektrisch verbunden sind.

Die Steckdose 10 ist in die Drehrichtungen R drehbar im Gehäuse 101 gelagert und die Stecker 20, 20', 20", 20‴ sind an den jeweiligen Gehäuseseiten 105, 106, 107, 108 des Gehäuses 101, jeweils um 90° zueinander versetzt angeordnet sowie am Gehäuse 101 schwenkbar angeordnet. Durch das Verdrehen der Steckdose 10 relativ zum Gehäuse 101 zu der jeweiligen Gehäuseseite 105, 106, 107, 108, sind der jeweilige Stecker 20, 20', 20", 20‴ oder der erste Kontaktstift 21, der zweite Kontaktstift 22 sowie der dritte Kontaktstift 23 aus dem Gehäuse 101 herausschwenkbar. Dabei ist nur jener Stecker 20, 20', 20", 20‴ aus dem Gehäuse 101 heraus in dessen Betriebsposition schwenkbar, der vom Benutzer ausgewählt wurde. Die Auswahl des jeweiligen Steckers 20, 20', 20", 20‴ wird mithilfe der Auswahlmarkierung 19 visualisiert. An den Gehäuseseiten 105, 106, 107, 108 sind am Gehäuse 101 jeweils Betätigungsmulden 24 zum Herausschwenken der Stecker 20, 20', 20", 20‴ angeordnet. Die Betätigungsmulden 24 ermöglichen ein Eingreifen in das Gehäuse 101, sodass der jeweilig ausgewählte Stecker 20, 20', 20", 20‴ manuell aus dem Gehäuse herausschwenkbar ist. Die weiteren Stecker 20, 20', 20", 20‴ verbleiben in deren jeweiligen eingeschwenkten Ruheposition im Gehäuse 101 und werden zumindest teilweise von Verbreiterungselemente 25 abgedeckt. Die Verbreiterungselemente 25 sind mittels einer Kulissenführung 26 durch das Herausschwenken der Kontaktstifte 21, 22, 23 in eine Aktivierungsposition bewegbar. In der Aktivierungsposition können die Verbreiterungselemente 25 über die Gehäuseränder hinausragen, sodass an dieser Gehäuseseite 105 das Gehäuse 101 verbreitert ist.

An der der Steckdose 10 gegenüberliegenden Seite des Gehäuses 101 ist am Dosengehäuse 15 eine Aufnahme 60 angeordnet. Diese Aufnahme 60 nimmt eine Überstromsicherung 61 auf. Ist die Aufnahme 60 und die darin angeordnete Überstromsicherung 61 innerhalb des Dosengehäuses 15 angeordnet, so ist die Überstromsicherung 61 beispielsweise mit der ersten Kontaktbuchse 11 elektrisch verbunden. Die Aufnahme 60 weist eine Aufnahmeführung 62 auf, mit der die Aufnahme 60 und somit auch die Überstromsicherung 61 in das Dosengehäuse 15 hineinführbar ist. Die Aufnahme 60 ist in der herausgeführten Position mit dem Dosengehäuse 15 verbunden.

Der Reiseadapter 100 weist zum Verriegeln der Aufnahme 60 eine Verriegelungsvorrichtung 70 auf. Die Verriegelungsvorrichtung 70 verhindert den Zugang zu der Überstromsicherung 61, wenn sich einer der Stecker 20, 20', 20", 20‴ in dessen Betriebsposition befindet. Die Verriegelungsvorrichtung 70 kann nur dann entriegelt werden, wenn die Steckdose 10 entlang den Drehrichtungen R bis zur Verriegelungsmarkierung 63 gedreht wird und sich die Stecker 20, 20', 20", 20‴ in deren Ruheposition befinden. Die Verriegelungsvorrichtung ist zweiteilig ausgebildet und weist einen Verriegelungsnocken 71 sowie eine Verriegelungsnut 72 auf, wobei die die Verriegelungsnut 72 am Dosengehäuse 15 angeordnet ist und der Verriegelungsnocken 71 an der Aufnahme angeordnet ist.

Der Reiseadapter 100 weist am Dosengehäuse 15 zwei Griffmulden 102 auf, welche zum Verdrehen der Steckdose 10 in die Drehrichtungen R dienen, sodass diese in eine Position relativ zum Gehäuse 101 gedreht werden kann, in welcher die Aufnahme 60 aus dem Dosengehäuse 15 herausgeführt werden kann. Diese Position entspricht der Verriegelungsposition 64 am Dosengehäuse 15.

Der Reiseadapter 100 weist an der der Steckdose 10 gegenüberliegenden Seite eine Schnittstelle 80 auf, die es ermöglicht, ein Zusatzmodul am Reiseadapter 100 anzuordnen und das an der Schnittstelle 80 angeordnete Zusatzmodul elektrisch mit der Steckdose 10 zu verbinden.

Fig. 5 bis 7 zeigen die Steckdose 10 des zuvor beschriebenen Reiseadapters 100 mit den daran angeordneten Steckern 20, 20', 20", 20‴, wobei das Gehäuse 101 in diesen Figuren ausgeblendet ist. Die Stecker 20, 20', 20", 20‴ sind gemäss der britischen Norm (Stecker 20), der amerikanischen Norm (Stecker 20'), der Schweizer Norm (Stecker 20") und der australischen Norm (Stecker 20‴) ausgebildet. Stecker anderer Normen können ebenfalls an einem hier beschriebenen Reiseadapter 100 angeordnet werden. Die Stecker 20, 20', 20", 20‴ weisen jeweils einen ersten Kontaktstift 21, 21', 21", 21‴ und einen zweiten Kontaktstift 22, 22', 22", 22‴ auf. Die dargestellten Stecker 20, 20', 20", 20‴ benötigen gemäss ihrer Norm einen Schutzleiterpin, der jeweils als dritter Kontaktstift 23, 23', 23", 23‴ dargestellt ist. In dem Dosengehäuse 15 sind Kontaktelemente 16, 17, 18 angeordnet, die jeweils mit der ersten Kontaktbuchse 11, der zweiten Kontaktbuchse 12 und der dritten Kontaktbuches 13 und/oder mit den Kontaktzungen 14, 14' der Steckdose 10 elektrisch verbunden sind. Dabei bilden der dritte Kontaktstift 23, 23', 23", 23‴ mit den Kontaktzungen 14, 14' der Steckdose 10 und/oder mit der dritten Kontaktbuchse 13 sowie mit dem Kontaktelement 18 eine Schutzleiterverbindung. Die Kontaktelemente 16, 17, 18 in dem Dosengehäuse 15 sind durch das Verdrehen der Steckdose 10 relativ zum Gehäuse 101 jeweils elektrisch mit dem jeweiligen Stecker 20, 20', 20", 20‴ verbindbar. Dafür werden die Kontaktelemente 16, 17, 18 mit dem jeweiligen ersten Kontaktstift 21, 21', 21", 21‴, mit dem jeweiligen zweiten Kontaktstift 22, 22', 22", 22‴ und mit jeweiligen dem dritter Kontaktstift 23, 23', 23", 23‴in Kontakt gebracht und somit elektrisch verbunden.

Stecker gemäss einer Norm ohne Schutzleiterpin, weisen keinen dritten Kontaktstift 23, 23', 23", 23‴ auf. Dabei wird jenes Kontaktelement 18, welches mit der Kontaktbuchse 13 oder den Kontaktzungen 14, 14' elektrisch verbunden ist, elektrisch von einem Stecker ohne dritten Kontaktstift 23, 23', 23", 23‴ isoliert, indem es vom Gehäuse oder von einer Steckerverkleidung abgedeckt wird (nicht gezeigt).

Die Auswahlmarkierung 19 am Dosengehäuse 15 (Fig. 2) ist im Bereich über den Kontaktelementen 16, 17, 18 angeordnet, sodass der Benutzer des Reiseadapters 100 sehen kann, mit welchen Stecker 20, 20', 20", 20‴ die Kontaktbuchsen 11, 12, 13, 14, 14' elektrisch verbunden sind. Der jeweils ausgewählte Stecker 20, 20', 20", 20‴ bzw. dessen Kontaktstifte 21, 22, 23; 21', 22', 23'; 21", 22", 23"; 21‴, 22‴, 23‴ werden vom Benutzer aus dem Gehäuse herausgeschwenkt. Dabei sind der erste Kontaktstift 21, 21', 21", 21‴, der zweite Kontaktstift 22, 22', 22", 22"`und der dritte Kontaktstift 23, 23', 23", 23‴ miteinander gekoppelt, derart, dass sie gemeinsam aus dem Gehäuse herausschwenkbar sind. Zur Kopplung der Kontaktstifte 21, 22, 23; 21', 22', 23'; 21", 22", 23"; 21‴, 22‴, 23‴ ist jeweils ein Getriebe vorgesehen. Die Kontaktstifte 21", 22", 23"sind nur gemeinsam mit dem Steckers 20" herausschwenkbar, wobei dafür eine Schenkvorrichtung 28 am Stecker 20" angeordnet ist.

Wie in den Fig. 8 bis Fig. 10 gezeigt, werden zur Kopplung der Kontaktstifte 21, 22, 23; 21', 22', 23'; 21", 22", 23"; 21‴, 22‴, 23‴ Getriebe eingesetzt, welche am Dosengehäuse 15 angeordnet sind. Die Kontaktstifte 21, 22, 23; 21', 22', 23'; 21", 22", 23"; 21‴, 22‴, 23‴ weisen Kontaktspangen 29 auf, welche jeweils mit den Kontaktelementen 16, 17, 18 am Dosengehäuse zusammenwirken, sofern sich einer der Stecker 20, 20', 20", 20‴ in dessen Betriebsposition befindet. Die Getriebe sind entweder als Zahnradgetriebe 30 oder als Koppelstangengetriebe 40 ausgebildet. Ein Getriebe ermöglicht durch die mechanische Kopplung ein gemeinsames Herausschwenken der jeweiligen Kontaktstifte 21, 22, 23; 21', 22', 23';21‴, 22‴, 23‴, sodass sich diese synchron in deren Betriebsposition und/oder Ruheposition bewegen können. Dabei sind am Getriebe des Steckers 20, 20', 20", 20‴ Einrastnocken 37, 47 zum Zusammenwirken mit dem Gehäuse 101 des Reiseadapters 100 angeordnet, derart, dass der Stecker 20, 20', 20", 20‴ in der Ruheposition im Gehäuse 101 und in einer herausgeschwenkten Betriebsposition arretierbar ist.

Ein Zahnradgetriebe 30, wie in der Fig. 9 gezeigt, verbindet die Kontaktstifte 21', 22', 23'. Das Zahnradgetriebe 30 weist Verzahnungen 31, 32 auf, welche ineinandergreifen und das gemeinsame Herausschwenken der Kontaktstifte 21', 22', 23' ermöglichen. Dabei drehen sich die Verzahnungen 31, 32 gegengleich. Am Getriebe ist eine Getriebekerbe 33 angeordnet, sodass der dritte Kontaktstift 23' in seiner eingeschwenkten Ruheposition in der Getriebekerbe 33 angeordnet ist und somit die Baugrösse des Reiseadapters minimiert werden kann.

Ein Koppelstangengetriebe 40, wie in der Fig. 10 gezeigt, verbindet die Kontaktstifte 21, 22, 23. Das Koppelstangengetriebe 40 weist eine Verbindungsstange 41 auf, welche das gemeinsame Herausschwenken der Kontaktstifte 21, 22, 23 ermöglicht. In der gezeigten Darstellung sind die Kontaktstifte 21 und 22 deckungsgleich, sodass nur der Kontaktstift 21 gezeigt werden kann.

Wie in den Fig. 9 und 10 gezeigt, sind der erste Kontaktstift 21, 21' und der zweite Kontaktstift 22, 22' in eine erste Schwenkrichtung herausschwenkbar und der dritte Kontaktstift 23; 23' in eine der ersten Schwenkrichtung gegenläufige zweiten Schwenkrichtung herausschwenkbar.

Fig. 11 zeigt einen Stecker 20" gemäss der Schweizer Norm, der italienischen Norm sowie der brasilianischen Norm, wobei diese Normen auswählbar sind. Dafür ist der als Schutzleiterpin dritte Kontaktstift 23" linear bewegbar. Der Schutzleiterpin ist dabei in einem Langloch 36 zwischen dem ersten Kontaktstift 21" und dem zweiten Kontaktstift 22" linear bewegbar angeordnet. Nach dem Herausschwenken des Stecker 20" mit der Schenkvorrichtung 28 und nach dem Einrasten des Einrastnockens 27 am Gehäuse 101, kann der Benutzer den Schutzleiterpin entlang des Langlochs 36 in zumindest drei Positionen bewegen.

Fig. 12 und 13 zeigen den Reiseadapter 100 und einen Entriegelungsmechanismus 50, der das Herausschwenken jeweils einen der Stecker 20, 20', 20", 20‴ oder deren Kontaktstifte ermöglicht, wenn sich die Steckdose 10 bzw. die Auswahlmarkierung 19 in der jeweiligen Betriebsposition des ausgewählten Steckers 20' zeigt (siehe bspw. Fig. 5). Gleichzeitig verhindert der Entriegelungsmechanismus 50 das Herausschwenken der übrigen Stecker 20, 20", 20‴ oder deren Kontaktstifte, sodass diese zwingend in deren Ruheposition verbleiben.

Der Entriegelungsmechanismus 50 weist eine Entriegelungskulisse 51 und ein Eingriffselement 52 auf. Die Entriegelungskulisse 51 und das Eingriffselement 52 wirken dabei derart zusammen, dass ein zuverlässiges Entriegeln möglich. Dabei ist das Eingriffselement 52 am Getriebe 30 des Steckers 20' angeordnet und die Entriegelungskulisse 51 am Dosengehäuse 15 angeordnet.

Die Fig. 14 bis 19 zeigen einen erfindungsgemässen Reiseadapter 400 in unterschiedlichen Ansichten. Der Reiseadapter 400 umfasst ein Gehäuse 401 in dem eine Steckdose 410 mit einer ersten Norm angeordnet ist und in dem ein Stecker 420 mit einer zur ersten Norm unterschiedlichen Norm angeordnet ist. Die gezeigte Norm des Steckers 420 entspricht der britischen Norm. Die Steckdose 410 ist ausgebildet, externe Stecker unterschiedlicher Normen aufzunehmen. Dafür weist die Steckdose eine erste Kontaktbuchse 411, eine zweite Kontaktbuchse 412 und eine dritte Kontaktbuchse 413 sowie Kontaktzungen 414, 414' auf. Die dritte Kontaktbuchse 413 weist ein Langloch auf, sodass in der Steckdose 410 ein externer Stecker gemäss der Schweizer Steckernorm, der italienischen Steckernorm sowie der brasilianischen Steckernorm angeordnet werden kann, beispielsweise ein Stecker wie in der Fig. 11 gezeigt.

Der Stecker 420 ist an der der Steckdose 410 gegenüberliegenden Seite des Gehäuses 401 angeordnet. Der Stecker 420 weist einen ersten Kontaktstift 421 und einen zweiten Kontaktstift 422 auf, wobei der ersten Kontaktbuchse 412 mit der ersten Kontaktbuchse 411 elektrisch verbunden ist und der zweite Kontaktstift 422 mit der zweiten Kontaktbuchse 412 elektrisch verbunden ist. Weiters weist der Stecker 420 einen dritten Kontaktstift 423 auf, der ein Schutzleiterpin ist, und der mit der dritten Kontaktbuchse 413 oder mit den Kontaktzungen 414, 414' elektrisch verbunden ist.

Die Kontaktstifte 421, 422, 423 sind bewegbar am Gehäuse 401 angeordnet, sodass diese aus dem Gehäuse 401 herausschwenkbar sind. Deren aus dem Gehäuse 401 herausgeschwenkte Endposition wird als Betriebsposition bezeichnet (Fig. 18). In der Betriebsposition sind die Kontaktstifte 421, 422, 423 in die jeweiligen Kontaktbuchsen eines externen Steckers hineinführbar. Im Gegensatz dazu ist die Ruheposition jene hineingeschenkte Endposition, in welcher sich die Kontaktstifte 421, 422, 423 im Gehäuse 401 befinden (Fig. 16).

Die Kontaktstifte 421, 422, 423 sind, wie bereits in den Fig. 9 oder Fig. 10 beschrieben miteinander gekoppelt, derart, dass sie gemeinsam aus dem Gehäuse 401 herausbewegbar sind. Dafür weist der Reiseadapter 400 ein Getriebe auf und wobei die Kontaktstifte 21, 22 und der Kontaktstift 23 unterschiedliche Schwenkrichtungen aufweisen.

Am Gehäuse 401 sind Verbreiterungselemente 425 angeordnet, die durch das Herausbewegen des ersten Kontaktstiftes 421 und des zweiten Kontaktstiftes 422 in eine Aktivierungsposition bewegbar sind. Die Verbreiterungselemente 425 sind mittels jeweils einer Kulissenführung 426 bewegbar, wie bereits in der Fig 1 beschrieben.

In einer alternativen Ausführungsform dieses Reiseadapters (wie in Fig. 15 gezeigt) sind die Verbreiterungselemente optional mithilfe einer Auslösevorrichtung aktivierbar. Dabei kann der Benutzer die Auslösevorrichtung 418, beispielsweise über einen Auslöseknopf 419 (gestrichelter Kreis) aktivieren, welche die Verbreiterungselemente 425 freigibt, sodass dieses von deren Inaktivposition in deren Aktivierungsposition bewegt werden. Im Anschluss können die Kontaktstifte 421, 422, 423 aus dem Gehäuse 401 herausbewegt werden. Der Auslöseknopf 419 kann am Gehäuse 401 des Reiseadapters 400 angeordnet sein, sodass dieser dem Benutzer einfach zugänglich ist. Als Auslöseknopf 419 kann auch ein Auslöseschieber eingesetzt werden.

Der Reiseadapter 400 kann weitere Elemente des Reiseadapters 100 gemäss den Fig. 1 bis 13 aufweisen. Beispielsweise weist der Reiseadapter 400 eine Schnittstelle 480 auf, die es ermöglicht, ein wie hier vorliegend beschriebenes Zusatzmodul am Reiseadapter 400 anzuordnen und das an der Schnittstelle 480 angeordnete Zusatzmodul elektrisch mit der Steckdose 410 zu verbinden.

Fig. 20 zeigt ein erfindungsgemässes Set 500 umfassend einen wie hier vorliegend beschriebenen Reiseadapter 100 mit einem Zusatzmodul 90 sowie einen Steckadapter 200. Der Steckadapter 200 weist ein Steckadaptergehäuse 201 auf, an welchem ein Stecker 220 zum Zusammenwirken mit der Steckdose 10 des Reiseadapters 100 angeordnet ist sowie eine oder mehrere Steckdosen 210 unterschiedlicher Norm. Der Steckadapter 200 weist ein im Wesentlichen scheibenförmiges Steckadaptergehäuse 201, sodass das Set 500 im zusammengefügten Zustand kompakt aufgebaut sein kann. Der Stecker 220 des Steckadapters 200 weist dabei eine erste Norm auf und die Steckdose 10 des Reiseadapters 100 weist dabei zumindest dieselbe Norm auf, sodass der Stecker 220 in die Steckdose 10 des Reiseadapters 100 gesteckt und somit mit diesem elektrisch verbunden werden kann.

Die Steckdose 210 des Steckadapters 200 weist mehrere Normen auf, sodass Kontaktstifte von Stecker unterschiedlichster Normen an diese Steckdose 210 angeschlossen werden können. Dafür weist die Steckdose 210 mehrere Kontaktbuchsen 211 auf.

Der wie hier vorliegend beschriebene Reiseadapter 100; 400 weist eine Schnittstelle 80; 480 auf (siehe Fig. 3; Fig. 16). Das Zusatzmodul 90 weist Nocken 95 auf. Im zusammengefügten Zustand nimmt die Schnittstelle 80; 480 des Reiseadapters 100; 400 die Nocken 95 des Zusatzmoduls 90 auf, sodass dies mechanisch zusammenwirken. Dabei weist zumindest ein Nocken 95 einen elektrischen Kontakt 96 auf, der mit einem Kontakt in der Schnittstelle 80; 480 elektrisch verbindbar ist, sodass das Zusatzmodul 90 mit elektrischer Energie versorgt werden kann, wenn der Reiseadapter 100; 400 an einer externen Energieversorgung angeschlossen ist.

Dass Zusatzmodul 90 ist beispielsweise entweder ein USB-Ladegerät-Modul, mobiles Akkumulator-Modul, Bluetooth-Modul, WiFi-Modul, Drahtloses Ladegerät - Modul, IoT (Internet of Things)-Modul, Nachtlicht- Modul, Aufnahmefach-Modul für ein Kabel, Smartphone-Halterung-Modul, Smart-Meter-Modul (insbesondere mit einer Spannung-, Strom- und Leistungsanzeige), Key-Finder-Modul, Rauchmelder-Modul, Mückenschreck-Modul oder Raum-Duft-Modul. Beispielsweise kann an das USB-Ladegerät-Modul ein elektrisches Gerät, wie ein Smartphone, ein Tablet oder ein Musikwiedergabegerät, angeschlossen werden, sodass der darin angeordnete Akkumulator geladen werden kann.

Das zuvor beschriebene Set 500 kann anstatt dem Reiseadapter 100 auch den Reiseadapter 400, wie zuvor beschrieben und in den Fig. 14 bis Fig. 19 dargestellt, umfassen.

### Bezugszeichenliste

- 100: Reiseadapter
- 101: Gehäuse
- 102: Griffmulde
- 105: erste Gehäuseseite
- 106: zweite Gehäuseseite
- 107: dritte Gehäuseseite
- 108: vierte Gehäuseseite

- 10: Steckdose
- 11: Kontaktbuchse
- 12: Kontaktbuchse
- 13: Kontaktbuchse
- 14: Kontaktzunge
- 14': Kontaktzunge
- 15: Dosengehäuse
- 16: Kontaktelemente
- 17: Kontaktelemente
- 18: Kontaktelemente
- 19: Auswahlmarkierung
- 20: Stecker
- 20': Stecker
- 20": Stecker
- 20‴: Stecker
- 21: erster Kontaktstift
- 21': erster Kontaktstift
- 21": erster Kontaktstift
- 21‴: erster Kontaktstift
- 22: zweiter Kontaktstift
- 22': zweiter Kontaktstift
- 22": zweiter Kontaktstift
- 22‴: zweiter Kontaktstift
- 23: dritter Kontaktstift
- 23': dritter Kontaktstift
- 23": dritter Kontaktstift
- 23‴: dritter Kontaktstift
- 24: Betätigungsmulden
- 25: Verbreiterungselemente
- 26: Kulissenführung
- 27: Einrastnocken
- 28: Schenkvorrichtung
- 29: Kontaktspangen
- 30: Zahnradgetriebe
- 31: Verzahnung
- 32: Verzahnung
- 33: Getriebekerbe
- 36: Langloch
- 37: Einrastnocken
- 40: Koppelstangengetriebe
- 41: Verbindungsstange
- 47: Einrastnocke
- 50: Entriegelungsmechanismus
- 51: Entriegelungskulisse
- 52: Eingriffselement
- 60: Aufnahme
- 61: Überstromsicherung
- 62: Aufnahmeführung
- 63: Verriegelungsmarkierung
- 64: Verriegelungsposition
- 70: Verriegelungsvorrichtung
- 71: Verriegelungsnocken
- 72: Verriegelungsnut
- 80: Schnittstelle
- 90: Zusatzmodul
- 95: Nocken von 90
- 96: elektrischen Kontakt

- 200: Steckadapter
- 201: Steckadaptergehäuse
- 210: Steckdosen
- 211: Kontaktbuchsen
- 220: Stecker
- 400: Reiseadapter
- 401: Gehäuse
- 410: Steckdose
- 411: erste Kontaktbuchse
- 412: zweite Kontaktbuchse
- 413: dritte Kontaktbuchse
- 414: Kontaktzunge
- 414': Kontaktzunge
- 418: Auslösevorrichtung
- 419: Auslöseknopf
- 420: Stecker
- 421: ersten Kontaktstift
- 422: zweiten Kontaktstift
- 423: dritten Kontaktstift
- 425: Verbreiterungselemente
- 426: Kulissenführung
- 480: Schnittstelle
- 500: Set
- R: Drehrichtungen

## Patentansprüche

1. Reiseadapter (400) umfassend ein Gehäuse (401), zumindest eine Steckdose (410) einer ersten Norm und zumindest einen Stecker (420) einer zweiten Norm, wobei die Steckdose (410) der ersten Norm zumindest eine erste Kontaktbuchse (411) und eine zweite Kontaktbuchse (412) aufweist und der Stecker (420) der zweiten Norm zumindest einen ersten Kontaktstift (421) und einen zweiten Kontaktstift (422) aufweist, wobei der erste Kontaktstift (421) mit der ersten Kontaktbuchse (411) elektrisch verbunden ist und der zweite Kontaktstift (422) mit der zweiten Kontaktbuchse (412) elektrisch verbunden ist, und der erste Kontaktstift (421) und der zweite Kontaktstift (422) bewegbar am Gehäuse (401) angeordnet und aus dem Gehäuse (401) herausschwenkbar sind, **dadurch gekennzeichnet, dass** am Gehäuse (401) zumindest ein Verbreiterungselement (425) angeordnet ist, das mittels einer seitlichen Kulissenführung (426) in eine Aktivierungsposition seitwärts bewegbar ist.

2. Reiseadapter (100) nach Anspruch 1, **dadurch gekennzeichnet, dass** das zumindest eine Verbreiterungselement (425) derart am Gehäuse (401) angeordnet ist, dass dies durch das Herausbewegen des ersten Kontaktstiftes (421) und des zweiten Kontaktstiftes (422) in eine Aktivierungsposition bewegbar ist.

3. Reiseadapter (400) nach Anspruch 1, **dadurch gekennzeichnet, dass** der Reiseadapter (400) eine Auslösevorrichtung (418) zum Aktivieren des zumindest einen Verbreiterungselements (425) aufweist.

4. Reiseadapter (400) nach Anspruch 3, **dadurch gekennzeichnet, dass** die Auslösevorrichtung (418) ein Getriebe aufweist, welches im Gehäuse (401) angeordnet ist und welches vorteilhaft einen Auslöseknopf (419) mit den Kontaktstiften (421, 422) verbindet.

5. Reiseadapter (100) nach Anspruch 1 oder 4, **dadurch gekennzeichnet, dass** der Stecker (420) ein weiteres Verbreiterungselement aufweist, wobei dieses durch das Herausbewegen des ersten Kontaktstifts (421) und des zweiten Kontaktstifts (422) in eine Aktivierungsposition bewegbar ist.

6. Reiseadapter (400) nach Anspruch 5, **dadurch gekennzeichnet, dass** das zumindest eine und das weitere Verbreiterungselement (425) mittels jeweils einer Kulissenführung bewegbar sind.

7. Reiseadapter (100) nach einem der Ansprüche 1 bis 6, **dadurch gekennzeichnet, dass** das Gehäuse (401) des Steckers (420) gemäss der britischen Norm zumindest ein Verbreiterungselement (425) aufweist.

8. Reiseadapter (100) nach einem der Ansprüche 1 bis 7, **dadurch gekennzeichnet, dass** der erste Kontaktstift (421) und der zweite Kontaktstift (422) miteinander gekoppelt sind, derart, dass sie gemeinsam aus dem Gehäuse (401) herausbewegbar sind.

9. Reiseadapter (400) nach einem der Ansprüche 1 bis 8, **dadurch gekennzeichnet, dass** der erste Kontaktstift (421) und der zweite Kontaktstift (422) in eine erste Schwenkrichtung herausschwenkbar sind und ein dritter Kontaktstift (423) in eine der ersten Schwenkrichtung gegenläufige zweiten Schwenkrichtung herausschwenkbar ist.

10. Reiseadapter (400) nach einem der Ansprüche 1 bis 9, **dadurch gekennzeichnet, dass** der Reiseadapter (400) eine Schnittstelle aufweist, die es ermöglicht, ein Zusatzmodul (480), insbesondere aus der Gruppe USB-Ladegeräte-Modul, mobiles Akkumulator-Modul, Bluetooth-Modul, WiFi-Modul, am Reiseadapter (400) anzuordnen und dieses Zusatzmodul (480) elektrisch mit der Steckdose zu verbinden.

11. Set (500) umfassend einen Reiseadapter (400) nach einem der Ansprüche 1 bis 10 sowie einen Steckadapter (200), **dadurch gekennzeichnet, dass** der Steckadapter (200) ein Steckadaptergehäuse (201) aufweist, an welchem ein Stecker (220) zum Zusammenwirken mit der Steckdose (410) des Reiseadapters (400) angeordnet ist sowie eine oder mehrere Steckdosen (210) unterschiedlicher Norm aufweist.

12. Set (500) nach Anspruch 11, umfassend einen Reiseadapter (400) nach einem der Ansprüche 1 bis 10 sowie ein Zusatzmodul (480) zum Zusammenwirken mit der Schnittstelle (480) des Reiseadapters (400).

## Claims

1. Travel adapter (400) comprising a housing (401), at least one receptacle (410) of a first standard and at least one plug (420) of a second standard, wherein the receptacle (410) of the first standard has at least one first contact socket (411) and one second contact socket (412), and the at least one plug (420) of the second standard has at least one first contact pin (421) and one second contact pin (422), wherein the first contact pin (421) is electrically connected to the first contact socket (411) and the second contact pin (422) is electrically connected to the second contact socket (412), and the first contact pin (421) and the second contact pin (422) are movably arranged on the housing (401) and can be pivoted out of the housing (401), **characterized in that** a extension element (425) is arranged on the housing (401) which can be moved sideways into an activation position by means of a slide guide (426).

2. Travel adapter (400) according to Claim 1, **characterized in that** the at least one extension element (425) is arranged on the housing (401) in such a way that it can be moved into an activation position by moving the first contact pin (421) and the second contact pin (422) outwards.

3. Travel adapter (400) according to Claim 1, **characterized in that** the travel adapter (400) comprises a release device (418) for activating the at least one extension element (425).

4. Travel adapter (400) according to Claim 3, **characterized in** the release device (418) comprises a gear which is arranged in the housing (401) and which advantageously connects a release button (419) to the contact pins (421, 422) .

5. Travel adapter (400) according to any one of Claims 1 to 4, **characterized in that** the plug (420) has a further extension element, the extension element being movable into an activation position by moving the first contact pin (421) and the second contact pin (422) outwards.

6. Travel adapter (400) according to Claim 5, **characterized in that** the at least one and the further extension element (425) are movable by means of a respective slide guide.

7. Travel adapter (400) according to any one of Claims 1 to 6, **characterized in that** the housing (401) of the plug (420) has at least one extension element (425) according to the British standard.

8. Travel adapter (400) according to any one of Claims 1 to 7, **characterized in that** the first contact pin (421) and the second contact pin (422) are coupled to each other such that they can be moved out of the housing (401) together.

9. Travel adapter (400) according to any one of Claims 1 to 8, **characterized in that** the first contact pin (421) and the second contact pin (422) are pivotable out in a first pivot direction and a third contact pin (423) is pivotable out in a second pivot direction opposite to the first pivot direction.

10. Travel adapter (400) according to Claim 9, **characterized in that** the travel adapter (400) has an interface which makes it possible to arrange an additional module (480), in particular from the group of USB charger module, mobile battery module, Bluetooth module, WiFi module, on the travel adapter (400) and to connect this additional module (480) electrically to the receptable (410).

11. Set (500) comprising a travel adapter (400) according to any one of Claims 1 to 10 and a plug adapter (200), **characterized in that** the plug adapter (200) has a plug adapter housing (201), on which a plug (220) is arranged to cooperate with the receptacle (410) of the travel adapter (400) and has one or more receptacles (210) of different standards.

12. Set (500) according to Claim 11, comprising a travel adapter (400) according to Claims 1 to 10 and an additional module (480) to cooperate with the interface of the travel adapter (400).

## Revendications

1. Adaptateur de voyage (400) comprenant un boîtier (401), au moins une prise de courant (410) d'une première norme et au moins un connecteur (420) d'une deuxième norme, la prise de courant (410) de la première norme comportant au moins une première douille de contact (411) et une deuxième douille de contact (412) et le connecteur (420) de la deuxième norme comportant au moins une première broche de contact (421) et une deuxième broche de contact (422), la première broche de contact (421) étant électriquement connectée avec la première douille de contact (411) et la deuxième broche de contact (422) étant électriquement connectée avec la deuxième douille de contact (412) et la première broche de contact (421) et la deuxième broche de contact (422) étant placées de manière mobile sur le boîtier (401) et étant susceptibles de pivoter hors du boîtier (401), **caractérisé en ce que** sur le boîtier (401) est placé au moins un élément élargisseur (425), qui à l'aide d'un guidage coulissant (426) latéral est mobile latéralement dans une position d'activation.

2. Adaptateur de voyage (100) selon la revendication 1, **caractérisé en ce que** l'au moins un élément élargisseur (425) est placé sur le boîtier (401), de telle sorte que par le déplacement vers l'extérieur de la première broche de contact (421) et de la deuxième broche de contact (422), celui-ci soit déplaçable dans une position d'activation.

3. Adaptateur de voyage (400) selon la revendication 1, **caractérisé en ce que** l'adaptateur de voyage (400) comporte un dispositif de déclenchement (418) pour l'activation de l'au moins un élément élargisseur (425).

4. Adaptateur de voyage (400) selon la revendication 3, **caractérisé en ce que** le dispositif de déclenchement (418) comprend une transmission, laquelle est placée dans le boîtier (401) et laquelle relie avantageusement un bouton déclencheur (419) avec les broches de contact (421, 422) .

5. Adaptateur de voyage (100) selon la revendication 1 ou 4, **caractérisé en ce que** le connecteur (420) comporte un élément élargisseur supplémentaire, celui-ci étant déplaçable dans une position d'activation par le déplacement vers l'extérieur de la première broche de contact (421) et de la deuxième broche de contact (422).

6. Adaptateur de voyage (400) selon la revendication 5, **caractérisé en ce que** l'au moins un élément élargisseur (425) et le supplémentaire sont déplaçables chacun à l'aide d'au moins un guidage coulissant.

7. Adaptateur de voyage (100) selon l'une quelconque des revendications 1 à 6, **caractérisé en ce que** le boîtier (401) du connecteur (420) comporte selon les normes britanniques au moins un élément élargisseur (425).

8. Adaptateur de voyage (100) selon l'une quelconque des revendications 1 à 7, **caractérisé en ce que** la première broche de contact (421) et la deuxième broche de contact (422) sont couplées l'une avec l'autre, de telle sorte qu'elles soient conjointement déplaçables hors du boîtier (401).

9. Adaptateur de voyage (400) selon l'une quelconque des revendications 1 à 8, **caractérisé en ce que** la première broche de contact (421) et la deuxième broche de contact (422) sont susceptibles de pivoter vers l'extérieur dans une première direction de pivotement et une troisième broche de contact (423) est susceptible de pivoter vers l'extérieur dans une deuxième direction de pivotement opposée à la première direction de pivotement.

10. Adaptateur de voyage (400) selon l'une quelconque des revendications 1 à 9, **caractérisé en ce que** l'adaptateur de voyage (400) comporte une interface qui permet de placer sur l'adaptateur de voyage (400) un module additionnel (480), notamment du groupe comprenant un module chargeur USB, un module accumulateur mobile, un module Bluetooth, un module WiFi et de connecter électriquement ledit module additionnel (480) avec la prise de courant.

11. Kit (500) comprenant un adaptateur de voyage (400) selon l'une quelconque des revendications 1 à 10, ainsi qu'un adaptateur enfichable (200), **caractérisé en ce que** l'adaptateur enfichable (200) comporte un boîtier (201) d'adaptateur enfichable, sur lequel est placé un connecteur (220), destiné à coopérer avec la prise de courant (410) de l'adaptateur de voyage (400), ainsi qu'une ou plusieurs prises de courant (210) de différentes normes.

12. Kit (500) selon la revendication 11, comprenant un adaptateur de voyage (400) selon l'une quelconque des revendications 1 à 10, ainsi qu'un module additionnel (480), destiné à coopérer avec l'interface (480) de l'adaptateur de voyage (400).
